# EUROPÄISCHE PATENTSCHRIFT

(11) **EP 0 523 008 B1**
(45) Veröffentlichungstag und Bekanntmachung des Hinweises auf die Patenterteilung: **18.09.1996**
(21) Anmeldenummer: 92810513.9
(22) Anmeldetag: 06.07.1992
(51) Int. Cl.: F01N 7/18, F01N 7/14

(54) **Verfahren zur Herstellung einer Vorrichtung zur Schalldämpfung oder katalytischen Behandlung von Abgas**
Method of manufacturing a silencer or a catalytic converter for exhaust gases
Procédé de fabrication d'un silencieux ou d'un convertisseur catalytique pour des gaz d'échappement

(30) Priorität: 08.07.1991 CH 2015/91
(43) Veröffentlichungstag der Anmeldung: 13.01.1993
(73) Patentinhaber: SCAMBIA INDUSTRIAL DEVELOPMENTS AKTIENGESELLSCHAFT, FL-9494 Schaan (LI)
(72) Erfinder: Stuer, Willem Denis Maria, B-8390 Knokke-Heist (BE)
(74) Vertreter: Eder, Carl E.

(56) Entgegenhaltungen:
- EP-A- 0 047 525
- EP-A- 0 431 649
- DE-A- 3 920 600
- US-A- 2 761 525
- US-A- 3 209 787
- US-A- 3 945 460
- PATENT ABSTRACTS OF JAPAN vol. 11, no. 310 (M-630)(2757) 9. Oktober 1987 & JP-A-62 096 720
- PATENT ABSTRACTS OF JAPAN vol. 11, no. 160 (M-592)23. Mai 1987 & JP-A-61 294 116

## Beschreibung

Die Erfindung betrifft ein Verfahren zur Herstellung einer Vorrichtung zur Schalldämpfung oder katalytischen Behandlung von Abgas. Die Vorrichtung weist dabei ein längliches Gehäuse auf, das einen Aussenwandteil und einen Innenwandteil besitzt, wobei die beiden Wandteile an den beiden Enden des Gehäuses miteinander und allenfalls mit je einer Abschlusswand verbunden sind.

Das Verfahren kann beispielsweise zur Herstellung einer einen Schalldämpfer oder Katalysator bildenden Vorrichtung verwendet werden, die als Teil einer Auspuffanlage eines Verbrennungsmotors dient und mit dem Abgasauslass eines solchen Motors verbunden wird.

Ein bekannter und zum Einbau in die Abgasleitung eines Verbrennungsmotors vorgesehener Schalldämpfer besitzt ein längliches, im allgemeinen zylindrisches und im Querschnitt kreisförmiges doppelwandiges Gehäuse, deren beiden Wandteile annähernd spielfrei aneinander anliegen. Im Schalldämpfer werden die im Abgasstrom enthaltenen, pulsierenden Gasströme geglättet, so dass die Ansaug- und Auspuffgeräusche des Verbrennungsmotors gedämpft werden. Dies wird erreicht, indem der Abgasstrom durch mindestens eine Kammer und/oder mindestens ein perforiertes Abgasrohr, das mit einem schallschluckenden Material umhüllt ist, hindurchgeleitet wird. Beim Verfahren zur Herstellung eines derartigen Schalldämpfers werden zwei Blechstücke, die eine Dicke von 0,5 mm haben, übereinandergelegt und zur Längswand gebogen. Beim oder nach dem Biegen wird mindestens ein Abgasrohr und das schallschluckende Material in das Gehäuse eingesetzt. Nachher werden die entlang einer Mantellinie verlaufenden Rändern der beiden Wandteile miteinander zu einem Längsbördel umgeschlagen und an ihren Enden miteinander und mit je einer Abschlusswand verbunden.

Da die beiden satt aneinanderliegenden metallischen Wandteile eine relativ hohe Schall- und Wärmeleitfäigkeit besitzen, weist dieser Schalldämpfer eine schlechte Schall- und Wärmeisolation auf.

Ein zweiter bekannter Schalldämpfer, der sich nur geringfügig von dem vorstehend beschriebenen Schalldämpfer unterscheidet und nach dem gleichen Verfahren hergestellt wird, weist einen Zwischenraum zwischen den beiden Wandteilen auf. Die Wandteile werden dabei durch eine zwischen ihnen liegende Glasfaserschicht in Abstand gehalten, wobei der radiale Abstand zwischen der Aussenfläche des Innenwandteils und der Innenfläche des Aussenwandteils normalerweise etwa 1 mm bis 2 mm beträgt.

Durch die Glasfaserschicht wird die Schall- und Wärmeisolation des Schalldämpfers verbessert. Diese Verbesserung ist jedoch nur gering, da die zur Verbesserung der Isolation verwendete Glasfaserschicht sehr dünn ist und eine verhältnismässig hohe Wärmeleitfähigkeit aufweist. Dazu kommt, dass die Glasfaserschicht relativ teuer ist.

Ähnliche Probleme stellen sich auch bei der Herstellung von Katalysatoren.

Ein weiterer Schalldämpfer ist aus der JP-A-6 296 720, die den nächstkommenden Stand der Technik Bildet, bekannt. Dieser Schalldämpfer besitzt ein Gehäuse mit einem Innenwandteil und einem Aussenwandteil. Die beiden Wandteile sind dabei an den beiden Enden des Gehäuses miteinander verbunden und stehen mindestens stellenweise in Abstand voneinander, wobei zwischen dem Aussenwandteil und dem Innenwandteil ein wärmeisolierendes Material angeordnet ist, welches unter anderem auch dazu dient, den Zwischenraum zwischen den beiden Wandteilen zu vergrössern und letzter optimal zu verspannen, um dadurch - bei der Verwendung des Schalldämpfers - Gehäuse-Vibrationen und eine damit verbundene Lärmentstehung zu vermeiden. Der genannte Zwischenraum dieses Schalldämpfers ist - wie bereits erwähnt - mit einem wärmeisolierenden Material gefüllt.

Der Erfindung liegt nun die Aufgabe zugrunde, ein Verfahren zu entwickeln, mit dem eine einen Schalldämpfer oder Katalysator bildende, doppelwandige Vorrichtung hergestellt werden kann, welche ihrerseits Nachteile der vorstehend beschriebenen Schalldämpfer nicht aufweist und zudem einen im wesentlichen nur mit Luft gefüllten Zwischenraum zwischen den beiden Wandteilen besitzt.

Diese Aufgabe wird durch ein Verfahren mit den Merkmalen des Anspruchs 1 gelöst.

Vorteilhafte Ausgestaltungen des Verfahrens sind in den abhängigen Ansprüchen definiert.

Der Erfindungsgegenstand wird nun anhand von zwei in der Zeichnung dargestellten Ausführungsbeispielen erläutert.

In der Zeichnung zeigt
die Figur 1 einen Längsschnitt durch einen Schalldämpfer mit einem Aussenwandteil sowie einem Innenwandteil vor dem Einbuchten des letzteren,
die Figur 2 einen Längsschnitt durch den in Figur 1 dargestellten Schalldämpfer aber mit einem stellenweise eingebuchteten Innenwandteil,
die Figur 3 einen Schnitt durch den Schalldämpfer nach der Linie III-III der Figur 2,
die Figur 4 eine Ansicht eines weiteren Schalldämpfers, dessen Gehäuse aus Halbschalen besteht,
die Figur 5 einen Längsschnitt durch den in der Figur 4 dargestellten Schalldämpfer, nach der Linie V-V der Figur 6, die ihrerseits einen Schnitt nach der Linie VI-VI des in der Figur 5 dargestellten Schalldämpfers darstellt.

Die in den Figuren 1 bis 3 dargestellte Vorrichtung bildet einen Schalldämpfer 1 und weist ein Gehäuse mit einer horizontalen Achse 2 auf. Der Schalldämpfer 1 ist zum Einbau in die Auspuffanlage eines Verbrennungsmotors vorgesehen und kann beispielsweise direkt oder über einen Katalysator mit dem Abgasauslass eines Verbrennungsmotors verbunden werden. Das Gehäuse des Schalldämpfers 1 besitzt eine Wandung mit einer länglichen, hülsenartigen, im allgemeinen zylindrischen sowie im Querschnitt mehr oder weniger kreisförmigen Längswand 3, die einen Aussenwandteil 4 sowie einen Innenwandteil 5 aufweist. Zur Wandung gehören ferner zwei an beiden Enden der Längswand 3 angeordnete Abschlusswände 6. Die eine Abschlusswand weist einen zum Zuführen des Abgases dienenden Abgaseinlass 7 und die andere Abschlusswand einen zum Weiterleiten des Abgases dienenden Abgasauslass 8 auf.

Der Innenraum 9 des Schalldämpfers 1 ist durch zwei Zwischenwände 10 in drei Bereiche unterteilt, wobei der mittlere als hohle Kammer ausgebildete Innenraumbereich durch je ein perforiertes Abgasrohr 11 mit dem Einlass 7 und dem Auslass 8 verbunden ist. Die beiden Abgasrohre 11 durchstossen dabei je eine Zwischenwand 10 sowie eine Abschlusswand 6 und sind in den beiden äusseren Bereichen des Innenraumes 9 durch ein schallschluckendes Material 12, das beispielsweise aus Steinwolle und/oder Basaltwolle besteht, umhüllt. Die beiden Wandteile 4 und 5 des Schalldämpfers 1 sind dabei miteinander entlang einer Mantellinie fest durch einen Längsbördel 14 und an ihren Enden ebenfalls fest miteinander sowie mit den Abschlusswänden 6 durch einen Endbördel 15 verbunden. Es sei hier bemerkt, dass die Wände in den Figuren 1 bis 3 sowie auch in den anderen noch beschriebenen Figuren aus zeichnerischen Gründen mit überproportionaler Dicke gezeichnet sind.

Bei der Herstellung des in der Figur 1 dargestellten Schalldämpfers 1 werden zuerst zwei ebene Blechstücke auf die gewünschte Grösse der Längswand 3 zugeschnitten. Diese der Bildung der beiden Wandteile 4 und 5 dienenden Blechstücke haben eine Dicke von 0,5 mm bis 1,5 mm. Zur Herstellung eines Schalldämpfers 1 werden vozugsweise zwei Blechstücke verwendet, die gleich dick sind. Es besteht jedoch auch die Möglichkeit, dass das der Bildung des Innenwandteils 5 dienende Blechstück etwas dünner sein kann, als das der Bildung des Aussenwandteils 4 dienende Blechstück. Im nächsten Verfahrensschritt wird ein Treibmittel 13 in mehr oder weniger fliessfähigem, mindestens pastösem Zustand auf die äussere Fläche des den Innenwandteil 5 und/oder auf die innere Fläche des den Aussenwandteil 4 bildenden Blechstückes aufgebracht. Dies kann beispielsweise durch Aufsprühen oder Aufstreichen geschehen. Dabei wird vorzugsweise auf die zur Herstellung des Längsbördels 14 und des Endbördels 15 dienenden Randzonen der Blechstücke kein Treibmittel 13 aufgetragen. Das Treibmittel 13 kann beispielsweise aus einer Dispersion mit einem Dispersionsmittel und einem in diesem dispergierten, unter der Bezeichnung "Mikroperlen" von der Firma LEHMANN & FOSS & CO, Hamburg, Deutschland erhältlichen, kunststoffhaltigem Material bestehen, das beim Erhitzen expandiert und dabei eine 40 bis 70-fache Volumenzunahme erfährt. Das Treibmittel enthält dabei 5 Gew.% bis 20 Gew.% des dispergierten Materials und wird mit einer Schichtdicke von mindestens 0,1 mm aufgetragen.

Danach werden die beiden Blechstücke übereinander gelegt und zur Längswand 3 gebogen. Beim oder nach dem Biegen werden die Zwischenwände 10, die Abgasrohre 11 und das schallschluckende Material 12 eingesetzt. Die Zwischenwände 10 sind dabei als Scheiben ausgebildet und weisen aussen und bei den Löchern 10a je einen abgewinkelten Randbereich auf. Diese Randbereiche liegen am Innenwandteil 5 bzw. an den Abgasrohren 11 an und können mit diesen eine Pressverbindung bilden und/oder beispielsweise punktuell verschweisst werden. Dann werden die entlang einer Mantellinie verlaufenden Enden der beiden Wandteile 4 und 5 miteinander verpresst und zu einem in der Figur 3 vereinfacht dargestellten Längsbördel 14 umgeschlagen und eventuell ebenfalls punktuell miteinander verschweisst. Die beiden Wandteile 4 und 5 kommen dabei über das zwischen ihnen liegende Treibmittel 13 vorzugsweise mit höchstens kleinem Spiel und wenn möglich annähernd spielfrei sowie satt passend aneinander zu liegen. Am Schluss werden die Abschlusswände 6 auf die zum Teil herausragenden Abgasrohre 11 aufgesetzt. Die Abschlusswände 6 sind wie die Zwischenwände 10 als Scheiben ausgebildet und weisen aussen und bei den Löchern 6a je einen abgewinkelten Randbereich auf. Der aussenliegende Randbereich wird dann mit den Wandteilen 4 und 5 zu je einem Endbördel 15 gefalzt und mit diesen verpresst sowie eventuell zusätzlich punktuell verschweisst. Die Abschlusswände 6 sowie auch die Zwischenwände 10 bestehen dabei aus Metallstücken, die vorzugsweise eine Dicke von 1,5 bis 2,5 mm haben. Nachdem die beiden Wandteile 4 und 5 miteinander und mit den Abschlusswänden 6 sowie den Zwischenwänden 10 verbunden wurden, wird das Treibmittel 13 auf eine mindestens 80°C, vorzugsweise mindestens 100°C und beispielsweise 120°C bis 140°C betragende Temperatur erhitzt. Das Treibmittel 13 wird dadurch aufgeschäumt und expandiert. Dabei erzeugt es einen Druck, durch den der Innenwandteil 5 stellenweise eingebuchtet wird, so dass dieser etwa die in den Figuren 2 und 3 dargestellte Form annimmt. Das heisst es entsteht in jedem Gebiet zwischen zwei benachbarten Wänden 6 und 10 bzw. 10 und 10 je ein Zwischenraum 16 zwischen den Wandteilen 4 und 5, wobei der Innenwandteil 5 bei den Abschlusswänden 6, den Zwischenwänden 10 und dem Längsbördel 14 immer noch am Aussenwandteil 4 anliegt. Der grösste radiale Abstand h zwischen der Aussenfläche des Innenwandteils 5 und der Innenfläche des Aussenwandteils 4 beträgt mindestens 3 mm und beispielsweise ungefähr 6 mm. Die Zwischenräume 16 sind zunächst durch geschäumtes Treibmittel 13 gefüllt. Der Schalldämpfer 1 wird nun nach dem Einbuchten des Innenwandteils 5 vorzugsweise auf eine mindestens 300°C und beispielsweise 400°C betragende Temperatur erhitzt. Durch diese zusätzliche Erhitzung wird das Treibmittel 13 mindestens zum Teil verbrannt. Die Zwischenräume 16 enthalten nach dem Verbrennen des Treibmittels 13 höchstens noch geringe Mengen der beim Verbrennen entstandenen Asche, also praktisch kein festes Material mehr.

Das zum Einbuchten des Innenwandteils 5 dienende Erhitzen des Schalldämpfers und insbesondere des zwischen seinen Wandteilen 4 und 5 vorhandenen Treibmittels 13 erfolgt beispielsweise in einer Werkstatt des Herstellungswerkes. Es besteht jedoch auch die Möglichkeit, den Schalldämpfer in seinem in der Figur 1 dargestellten Zustand - das heisst mit einem nicht eingebuchteten Innenwandteil 5 - in die Auspuffanlage eines Verbrennungsmotors einzubauen. Die Einbuchtung des Innenwandteils 5 sowie auch die Verbrennung des Treibmittels 13 wird dann durch das heisse Abgas ausgelöst.

Der in den Figuren 4, 5 und 6 dargestellte, als ganzes mit 23 bezeichnete Schalldämpfer hat eine ebenfalls längliche Form und besitzt ein Gehäuse, das durch zwei gleiche Schalen, nämlich eine erste, untere Schale 24 und eine zweite, obere Schale 25 gebildet ist, von denen jede einen Aussenwandteil 26 und einen Innenwandteil 27 aufweist. Die Schalen 24 und 25 weisen an ihren Enden zwei halbkreisförmige, nach aussen ragende Abschnitte 24a bzw. 25a auf. Diese Abschnitte 24a bzw. 25a bilden dabei paarweise eine kragenförmige und kreisförmige Öffnung 28. Die Schalen 24 und 25 bzw. deren Wandteile 26 und 27 weisen zudem an ihren länglichen Randbereichen ebenfalls nach aussen ragende, aneinander anliegende und miteinander verschweisste Wandabschnitte 30 auf.

Der Innenraum des Gehäuses ist genau gleich ausgebildet wie der Innenraum des in den Figuren 1 bis 3 dargestellten Schalldämpfers 1 und weist zwei Abgasrohre 29 auf, die die kreisförmigen Öffnungen 28 durchstossen und eventuell mit den nach aussen ragenden Abschnitten 24a, 25a des Gehäuses verschweisst sind.

Die Zwischenräume 31 in der Wandung des Schalldämpfers 23 können nach dem anhand der Figuren 1 bis 3 beschriebenen Verfahren hergestellt werden.

Die sichtbaren und auch die nicht sichtbaren Wandteile bzw. Wände der Schall-dämpfer können aus rostfreiem Stahl bestehen und eventuell mit einem dünnen Aluminiumüberzug versehen sein.

Ferner soll darauf hingewiesen werden, dass die Grösse und die Anzahl der Kammern sowie auch die Längen und die Durchlassquerschnitte der Abgasrohre frei wählbar sind, so dass die Möglichkeit besteht, Schalldämpfer der beschriebenen Art herzustellen, die dem Verwendungszweck, das heisst dem Hubvolumen des entsprechenden Verbrennungsmotors optimal angepasst werden können.

Falls eine als Katalysator dienende Vorrichtung herzustellen ist, kann diese ein ähnliches Gehäuse aufweisen, wie die vorgängig anhand der Figuren 1 bis 6 beschriebenen Schalldämpfer. Dabei ist für eine als Katalysator dienende Vorrichtung ein aus zwei Halbschalen bestehendes Gehäuse der in den Figuren 4 bis 6 dargestellten Art besonders zweckmässig. Die beiden Halbschalen können dabei zusammen einen im wesentlichen zylindrischen, im Querschnitt kreisförmigen oder ovalen oder elliptischen Mantel bilden. Die Gehäuse können dann anstelle der Abgasrohre 11, 18 und 29 und anstelle des schallschluckenden Materials 12 mindestens einen Katalysatorkörper mit Durchgängen enthalten, deren Begrenzungsflächen mit einem katalytisch aktiven Material beschichtet sind.

## Patentansprüche

1. Verfahren zur Herstellung einer Vorrichtung zur Schalldämpfung oder zur katalytischen Behandlung von Abgas, wobei die Vorrichtung ein Gehäuse aufweist, das einen Aussenwandteil (4, 26) sowie einen Innenwandteil (5, 27) besitzt und die beiden Wandteile (4, 5; 26, 27) mindestens an den beiden Enden des Gehäuses miteinander verbunden sind und mindestens stellenweise in Abstand voneinander stehen und wobei mit einem zwischen den Aussenwandteil (4, 26) und den Innenwandteil (5, 27) angeordneten Treibmittel (13) ein Druck erzeugt wird, um den Innenwandteil (5, 27) mindestens stellenweise vom Aussenwandteil (6, 27) wegzubiegen und dadurch einen Zwischenraum (16, 31) zwischen den beiden Wandteilen (4, 5; 26, 27) zu bilden, dadurch gekennzeichnet, dass das Treibmittel derart aufgeheizt wird, dass es expandiert und den Druck zum Biegen des Innenwandteils (5, 27) erzeugt, und dass dieses Treibmittel (13) nach dem Einbuchten des Innenwandteiles (5, 27) mindestens zum Teil verbrannt wird.

2. Verfahren nach Anspruch 1 dadurch gekennzeichnet, dass vor dem Verbinden der beiden Wandteile (4, 5) das Treibmittel (13) auf die dem anderen Wandteil (4, 5) zuzuwenden bestimmte Fläche mindestens des einen Wandteiles (4, 5) aufgetragen wird.

3. Verfahren nach Anspruch 1 oder 2, dadurch gekennzeichnet, dass der Schalldämper (1) oder der Katalysator mit sich in unexpandiertem Zustand befindlichem Treibmittel (13) mit dem Abgasausgang eines Verbrennungsmotors verbunden und das Treibmittel (13) durch das Abgas des Verbrennungsmotors aufgeheizt und zum Expandieren gebracht wird.

## Claims

1. Method for producing a device for muffling sound or for the catalytic treatment of exhaust, wherein the device comprises a casing having an outer wall part (4, 26) and an inner wall part (5, 27), wherein the two wall parts (4, 5, 26, 27) are connected with one another at least at the two ends of the casing and are at a distance from one another at least in some places and wherein an expanding agent is arranged between the outer wall part (4, 26) and the inner wall part (5, 27) in order to generate a pressure for bending the inner wall part (5, 27) away from the outer wall part (4, 26) at least in some laces and to generate an intermediate space (16, 31) between the two wall parts (4, 5, 26, 27), characterized in that the expanding agent (13) is heated in such a way that it expands and generates the pressure for bending the inner wall part (5, 27) and that the expanding agent (13) is at least partially burnt after the indentation of the inner wall part (5, 27).

2. Method according to claim 1, characterized in that prior to connecting the two wall parts (4, 5) the expanding agent (13) is applied to the surface of at least one wall part (4, 5) which surface is to face the other wall part (4, 5).

3. Method according to claim 1 or 2, characterized in that the muffler (1) or the catalytic converter is connected with the exhaust outlet of an internal combustion engine with the expanding agent (13) in the unexpanded state, and the expanding agent (13) is heated by the exhaust of the internal combustion engine and made to expand.

## Revendications

1. Procédé pour la fabrication d'un dispositif amortisseur de bruit ou de traitement catalytique des gaz d'échappement, le dispositif présentant un boîtier qui possède une partie de paroi extérieure (4, 26) ainsi qu'une partie de paroi intérieure (5, 27), et les deux partis de paroi (4, 5 ; 26, 27) sont reliées l'une à l'autre au moins aux deux extrémités du boîtier et sont écartées l'une de l'autre au moins à certains emplacements, et on établit une pression au moyen d'un agent d'expansion (13) agencé entre la partie de paroi extérieure (4, 26) et la partie de paroi intérieure (5, 27), afin de faire fléchir la partie de paroi intérieure (5, 27) au moins à certains emplacements en éloignement de la partie de paroi extérieure (4, 26) et de former ainsi un intervalle (16, 31) entre les deux parties de paroi (4, 5 ; 26, 27), caractérisé en ce que l'agent d'expansion est réchauffé de telle sorte qu'il se met en expansion et établit la pression pour la flexion de la partie de paroi intérieure (5, 27), et en ce que cet agent d'expansion (13) est au moins partiellement brûlé après la rétraction de la partie de paroi intérieure (5, 27).

2. Procédé selon la revendication 1, caractérisé en ce qu'avant la liaison des deux parties de paroi (4, 5), l'agent d'expansion (13) est déposé sur la surface au moins de l'une des parties de paroi (4, 5), qui est destinée à être dirigée vers l'autre partie de paroi (4, 5).

3. Procédé selon l'une ou l'autre des revendications 1 et 2, caractérisé en ce que l'amortisseur de bruit (1) ou le catalyseur est relié, à l'état non expansé de l'agent d'expansion (13), à la sortie de gaz d'échappement d'un moteur à combustion interne, et en ce que l'agent d'expansion (13) est réchauffé par le gaz d'échappement du moteur à combustion interne et est amené à l'expansion.
